# EUROPÄISCHE PATENTSCHRIFT

(11) **EP 0 278 233 B1**
(45) Veröffentlichungstag und Bekanntmachung des Hinweises auf die Patenterteilung: **05.09.1990**
(21) Anmeldenummer: 88100291.9
(22) Anmeldetag: 12.01.1988
(51) Int. Cl.: F42B 3/08, F42B 3/02

(54) **Gehäuse für koppelbare Schneidladungen**
Cartridge case for cutting connectible hollow charges
Enveloppe pour charges creuses, susceptibles d'être assemblées

(30) Priorität: 14.01.1987 DE 3700802
(43) Veröffentlichungstag der Anmeldung: 17.08.1988
(73) Patentinhaber: DIEHL GMBH & CO., 90478 Nürnberg (DE)
(72) Erfinder: Ringel, Konrad, D-8566 Leinburg (DE); Rudolf, Karl, D-8898 Schrobenhausen (DE)

(56) Entgegenhaltungen:
- AT-A- 289 623
- US-A- 2 605 704

## Beschreibung

Die Erfindung bezieht sich auf ein Gehäuse für koppelbare Schneidladungen nach dem Oberbegriff des Anspruches 1.

Aus der US-A 2 605 704 sind koppelbare Schneidladungen bekannt.

Diese weisen stirnseitig konvex und entsprechend konkav ausgebildete Stirnflächen auf. Damit liegt bei gekoppelten Schneidladungen ein Formschluß vor. Nicht offenbart ist der Stoßbereich zwischen einem Stirnblech und einer Einlage. Nachdem eine Einheitsladung mit einer stirnseitigen Zündladung offenbart ist, kann davon ausgegangen werden, daß bei gekoppelten Schneidladungen entsprechend der Dicke der Zündladung eine Schneidwirkung in einem Ziel nicht erreicht wird.

Aus dem DE-GM 7 901 085 ist ein Gehäuse für koppelbare Schneidladungen gemäß Oberbegriff des Anspruches 1 bekannt, das es erlaubt, Schneidladungen hintereinander durch Schnappverschlüsse miteinander verbunden anzuordnen. Die Verbindungsstelle zweier aneinander stoßender Schneidladungen sieht dabei so aus, daß jeweils die Stirnflächen aneinander liegen, d.h., daß zwischen den Einlagen zweier benachbarter Schneidladungen ein Abstand besteht, der der zweifachen Dicke der Stirnfläche entspricht. Bei der Detonation der Schneidladungen entsteht ein Verlust an Eindringleistung an der Trennstelle der beiden Schneidladungen. Am Zielobjekt wirkt sich das so aus, daß das Schnittprofil einen sogenannten Sägezahn aufweist, der der Trennstelle zwischen den beiden Schneidladungen zugeordnet ist.

Aufgabe der Erfindung ist es, ein Gehäuse für koppelbare Schneidladungen vorzuschlagen, bei dem der sogenannte Sägezahn des Schnittprofils im Zielobjekt weitgehend vermieden ist.

Die Aufgabe der Erfindung ist entsprechend den kennzeichnenden Merkmalen des Anspruches 1 gelöst.

Vorteilhafte Weiterbildungen sind den Unteransprüchen zu entnehmen.

Nach der Erfindung wird eine wesentliche Verbesserung des Schnittprofils in einem Zielobjekt erreicht.

Maßgebend ist dafür, daß die unter Vorspannung aneinander anliegenden Stirnflächen der Einlagen von mehreren miteinander gekoppelten Ladungen - und zwar deren stirnseitigen Randzonen - nahezu mit gleicher Energie in einen Hohlladungsstrahl umgewandelt werden. Nur ein, im Vergleich zum Stand der Technik, geringer Teil der Sprengstoffschwaden entweicht an der Trennstelle in Richtung des Zielobjektes.

Nach dem Anspruch 2 liegt eine Verbesserung des Erfindungsgegenstandes nach dem Anspruch 1 vor. Durch die zum Sprengstoff und der Einlage hin umgebogene Stirnfläche ist die Trennstelle zweier benachbarter Schneidladungen relativ gut gegen austretende Sprengstoffschwaden abgedichtet. Damit wird der freie Durchtritt der Sprengstoffschwaden an der Trennstelle in Richtung Zielobjekt zeitlich so verzögert, daß quasi der Effekt einer Abdichtung der Trennstelle erreicht wird. Die Störung der Strahlpartikel an den Trennstellen ist geringer und damit wird die Schneidwirkung über die gesamte Länge von gekoppelten Schneidladungen wesentlich verbessert.

Nach dem Anspruch 3 liegen kostengünstige und stabile Befestigungen der abgewinkelten Abschnitte an den Einlagen vor.

Ein Ausführungsbeispiel der Erfindung ist in der Zeichnung dargestellt. Es zeigt:
Fig. 1 in perspektivischer Ansicht zwei gekoppelte Schneidladungen;
Fig. 2 eine Schnitt 11-11 nach Fig. 1;
Fig. 3 die Eindringleistung der Schneidladungen nach Fig. 1 an einem Zielobjekt.

Schneidladungen 1, 2 weisen aus Blechteile gefertigte Gehäuse 3 für Einlagen 4 und für den gegossenen Sprengstoff 5 auf.

Die Gehäuse 3 bestehen aus einem Mantel 6, zwei Stirnblechen 7 und aus zwei Abstandsklappen 8.

Schnappverschlüsse 9 koppeln die Schneidladungen 1, 2.

Nach Fig. 2 weisen die Stirnbleche 7 zum Sprengstoff 5 und zur Einlage 4 hin abgewinkelte Abschnitte 15 auf. Diese Abschnitte 15 sind mit den Einlagen 4 jeweils durch angedeutete Schrauben 16 fest verbunden.

Die Stirnflächen 10 der Einlagen 4 stehen um den Abstand 17 über die Oberfläche 19 der Stirnbleche 7 hinaus. Dieser Abstand 17 ist so klein gehalten, daß ein Spalt 18 zwischen den Stirnblechen 7 nur wenige 1/10 mm beträgt.

Bei der Detonation der beiden Schneidladungen 1, 2 nach Fig. 1 entsteht in einem Zielobjekt 20 aus Stahl die schematisch dargestellte Ausnehmung 21 mit einem Höcker, der als sogenannter Sägezahn 22 bezeichnet wird. Dieser Höcker weist zur Zieloberfläche 23 eine Schnittiefe 24 auf. Diese ist um ca. 25% größer als eine Schnitttiefe 25 mit Schneidladungen nach dem Stand der Technik.

Die verbesserte Schnittiefe 24 wird dadurch erreicht, daß die Sprengstoffschwaden des detonierten Sprengstoffes 5 an der Trennstelle zweier Schneidladungen 1, 2 durch die abgewinkelten Abschnitte 15 der Stirnbleche 7 verhältnismäßig gut abgedichtet werden. Damit wird eine relativ gute Umsetzung der Sprengstoffenergie auf die Einlagen 4 bewirkt und zwar im Bereich des Spaltes 18 zwischen den zwei Schneidladungen 1 und 2. Die Abschnitte 15 wirken quasi als Dichtmanschetten.

## Patentansprüche

1. Gehäuse (3) für koppelbare Schneidladungen (1, 2) bestehend aus einem Mantel (6), zwei Stirnbleche (7), zwei Abstandsklappen (8) und der Einlage (4) dadurch gekennzeichnet, daß die Stirnflächen (10) der Einlagen (4) wenigstens bündig mit den Oberflächen (19) der Stirnbleche (7) oder geringfügig um einen Abstand (17) überstehend sind, so daß die Stirnflächen (10) der benachbarten Einlagen (4) unter Vorspannung aneinander liegen.

2. Gehäuse nach Anspruch 1,
dadurch gekennzeichnet,
daß die Stirnbleche (7) zum Sprengstoff (5) hin abgewinkelte Abschnitte (15) aufweisten, wobei die Abschnitte (15) flächenhaft an der Einlage (4) aufliegen und mit dieser fest verbunden sind.

3. Gehäuse nach Anspruch 2,
dadurch gekennzeichnet,
daß die Abschnitte (15) mit der Einlage (4) durch Schrauben (16) oder Nieten fest verbunden sind.

## Claims

1. A housing (3) for cutting charges (1, 2) which can be coupled, consisting of a jacket (6), two front sheets (7), two distance flaps (8) and the insert (4), characterised in that the front surfaces (10) of the inserts (4) are at least flush with the surfaces (19) of the front sheets (7) or slightly protruding by a distance (17), so that the front surfaces (10) of the adjacent inserts (4) lie against one another under bias.

2. A housing according to Claim 1, characterised in that the front sheets (7) have portions (15) which are elbowed towards the explosive (5), in which respect the portions (15) rest flatly against the insert (4) and are connected securely to this.

3. A housing according to Claim 2, characterised in that the portions (15) are connected securely to the insert (4) by screws (16) or rivets.

## Revendications

1. Boîtier (3) pour charges coupantes (1, 2) pouvant être accouplées, constitué d'une enveloppe (6), de deux tôles frontales (7), de deux clapets d'écartement (8) et de la garniture (4), caractérisé en ce que les faces frontales (10) des garnitures (4) sont au moins alignées avec les faces supérieures (19) des tôles frontales (7) ou dépassent légèrement d'une distance (17) de manière que les faces frontales (10) des garnitures (4) voisines, s'appliquent l'une contre l'autre, précontraintes.

2. Boîtier selon la revendication 1, caractérisé en ce que les tôles frontales (7) présentent des portions (15) coudées vers l'explosif (5), la surface des portions (15) s'appliquant sur la garniture (4) et étant reliée de manière fixe à celle-ci.

3. Boîtier selon la revendication 2, caractérisé en ce que les portions (15) sont assemblées, de manière fixe à la garniture (4), par des vis (16) ou des rivets.
